# EUROPÄISCHE PATENTSCHRIFT

(11) **EP 1 265 049 B1**
(45) Veröffentlichungstag und Bekanntmachung des Hinweises auf die Patenterteilung: **01.09.2010**
(21) Anmeldenummer: 01270742.8
(22) Anmeldetag: 21.11.2001
(51) Int. Cl.: F41B 11/00, F41B 11/02

(54) **MAGAZIN FÜR LUFTDRUCKWAFFENGESCHOSSE UND BEHÄLTER ZUM LAGERN VON GESCHOSSEN FÜR EIN SOLCHES MAGAZIN**
A MAGAZINE FOR BULLET PNEUMATIC ARMS AND CASE FOR SAID BULLET MAGAZINE OF A PNEUMATIC ARM
CHARGEUR POUR ARME PNEUMATIQUE TIRANT DES BALLES ET CONTENEUR POUR BALLES DESTINE A UN CHARGEUR POUR ARME PNEUMATIQUE

(30) Priorität: 13.12.2000 RU 2000130953
(43) Veröffentlichungstag der Anmeldung: 11.12.2002
(73) Patentinhaber: Zakrytoe aktsionernoe obshchestvo "Group Anics", Moscow 103062 (RU)
(72) Erfinder: PETROSYAN, Aleksei Lvovich, Moscow, 117313 (RU); SHIPACHEV, Aleksei Borisovich, Kazan, 420102 (RU)
(74) Vertreter: Keller, Günter
(86) Internationale Anmeldenummer: PCT/RU2001/000497
(87) Internationale Veröffentlichungsnummer: WO 2002/048635

(56) Entgegenhaltungen:
- EP-A- 1 184 639
- DE-A1- 19 635 657
- DE-C- 380 225
- DE-C- 811 565
- FR-A1- 2 779 813
- GB-A- 1 375 774
- RU-C1- 2 094 734
- US-A- 1 244 794
- US-A- 3 192 915
- US-A- 4 819 609
- US-A- 5 660 159

## Beschreibung

### Technisches Gebiet

Die Erfindung bezieht sich auf das Gebiet der Luftdruckwaffen, insbesondere auf Mehrlademagazine für Geschosse verschießende CO₂-Luftdruckwaffen mit unbeweglichem Lauf, und betrifft Container für Geschosse, die in den Magazinen solcher Waffen verwendet werden. Ein ähnliches magazin für Luftdruckwaffen mit beweglichen Lauf ist in der nicht-vorveröffentlichten EP 1 184 639 A1 beschrieben.

### Stand der Technik

Es sind technische Lösungen der Konstruktion von Magazinen bekannt, die in den Luftdruckwaffen eingesetzt werden, welche eine CO₂-Patrone benutzen und beispielsweise Geschosse sphärischer Form verschießen.

Es sind Magazine (US-PS Nr. 3 077 875, Kl. 124-76, 1963 und US-PS Nr. 4 147 152, Kl. F 41 B 11/06, Priorität vom 03.01.1977) vom Bunkertyp bekannt, bei denen die Geschosse in einen in der Pistole selbst befindlichen Behälter geschüttet werden und eine Gravitationseinführung der Geschosse in den Lauf zum Schießen angewendet wird. Trotz großen Fassungsvermögens des Magazins ist das Fehlen der Möglichkeit einer zwangläufigen Zuführung der Geschosse aus dem Bunker in den Lauf der Waffe die Ursache für eine nicht hohe Zuverlässigkeit einer solchen Waffe und beschränkt das Schießen mit dieser Waffe, wenn z.B. der Lauf der Waffe nach unten gerichtet ist.

Es sind Magazine bekannt, welche eine selbständige Konstruktion darstellen (US-PS 3 447 527, Kl. 124-52, 1969), die ein Gehäuse enthält, in dessen Innerem in einer Reihe Geschosse angeordnet sind. Unter der Wirkung einer Feder und eines Zubringers, die sich im unteren Gehäuseteil befinden, werden die Geschosse an die Schußlinie herangeführt. Dabei kann das Magazin unmittelbar im Pistolengriff untergebracht sein (US-PS Nr. 2 569 995, Kl. 124-53, 1951). In diesen Magazinbauarten wird eine zwangläufige Zuführung der Geschosse in den Lauf der Waffe angewendet. Nachteilig bei diesen Magazinen ist das geringe Fassungsvermögen sowie die nicht hohe Zuverlässigkeit, die mit dem eventuellen Herausfallen der Geschosse aus dem Magazin bei dessen Einstecken oder Ausziehen aus der Waffe verbunden ist.

Bekannt ist eine Konstruktion (EP-Anmeldung Nr. 0 844 456 A2, Kl. F 41 B 11/02, 1998), bei der unmittelbar in der Pistole selbst unter dem Lauf ein Kanal zur Unterbringung von Geschossen vorhanden ist, die ebenfalls unter der Wirkung einer Feder und eines Zubringers an die Schußlinie herangeführt werden. Zu den Nachteilen dieser Konstrktion kann man einen begrenzten Magazininhalt und einen langwährenden Vorgang der Nachladung des Magazins zählen.

Es ist ein Magazin bekannt (RU-PS 2 118 781, Kl. F 41 B 11/06, 1998), das im Pistolengriff untergebracht wird, wo die Geschosse in einem räumlichen Gehäuse aufgenommen werden, in welchem eine Feder mit Zubringer angeordnet ist, die für eine aufeinanderfolgende Zuführung eines jeden Geschosses zur Schußlinie sorgen. Nachteilig an dieser Konstruktion ist der begrenzte Magazininhalt.

Am nächsten kommende Analogielösung ist die Konstruktion eines Magazins (PCT/FR-Anmeldung 99/01199, K1. F 41 B 11/02, 1999), das im Pistolengriff untergebracht wird. Die Geschosse werden im Gehäuse in einem halbovalen Kanal aufgenommen, in dem eine Feder mit Zubringer angeordnet ist, welche eine aufeinanderfolgende Zuführung der Geschosse in den Lauf zum Schießen besorgen. Der Vorteil dieses Magazins liegt im schnellen Laden des Magazins sowie im bequemen Ausziehen des Magazins aus der Waffe. Der Hauptnachteil dieser Konstruktion ist, daß die Zuführung der Geschosse aus dem Magazin in den Lauf der Waffe unzuverlässig ist.

Allen diesen Magazinbauarten haften gemeinsame Nachteile an:
- in den Magazinen können nur Geschosse sphärischer Form verwendet werden;
- die Geschosse in den Magazinen sind Verformungen ausgesetzt, die mit der mechanischen Einwirkung aufeinander sowie mit der Einwirkung von eigentlichen Teilen des Magazins und der Waffe auf diese zusammenhängen, was die ballistischen Eigenschaften der Geschosse und der Waffe selbst herabsetzt.

Die am Prioritätstag der Anmeldung noch unveröffentlichte EP 1 184 639 A1, die eine vor dem Prioritätstag der Anmeldung liegende Priorität in Anspruch nimmt beschreibt bereits ein Magazin für Luftpistolen mit beweglichem Lauf, das einige gemeinsame Merkmale mit dem Gegenstand des Anspruchs 1 der vorliegenden Patentanmeldung aufweist.

Weiter offenbart die DE 811 565 C ein Magazin für Geschosse verschießende Luftdruckwaffen in Form einer Ladetrommel, bei dem zur Aufnahme der Geschosse dienende Taschen oder Hülsen unter der Einwirkung eines Fixierrings innerhalb der Trommel entlang einer Kreisbahn um den Mittelpunkt der Trommel bewegt werden.

Die US 1 244 794 beschreibt ein Magazin für Feuerwaffen, in dem Patronen mit zylinderförmiger Hülse in einem Kanal untergebracht sind, jedoch ohne jeglichen Container, der die Geschosse umgibt.

Der vorgeschlagenen technischen Lösung liegt der Gedanke zugrunde, ein konstruktiv einfaches, fertigungsgerechtes und leicht bedienbares Magazin für Luftdruckwaffen mit festem Lauf, die Geschosse willkürlicher Form verschießen, zu schaffen, bei dem die Geschosse vorläufig in Container geladen werden und die Container in einem geschlossenen Kanal untergebracht und durch diesen unter aufeinanderfolgendem Heranführen eines jeden geladenen Containers an die Schußlinie zum Schießen bewegt werden.

Die Anwendung einer solchen Magazinbauart gestattet es:
- die Zuverlässigkeit der Zuführung der Geschosse zum Schießen zu steigern, was die Funktionssicherheit der Waffe selbst erhöht;
- das Fassungsvermögen des Magazins durch Vorhandensein eines geschlossenen Kanals praktisch willkürlicher Form und Länge zu vergrößern;
- einen operativen Charakter und einen bequemen Wechsel des Magazins oder dessen bequeme Nachladung sicherzustellen.

Die Verwendung der Container für Geschosse im Magazin erlaubt es zusätzlich:
- Geschosse von praktisch willkürlicher Form zum Schießen zu verwenden;
- eine Verformung von Geschossen im Magazin zu beseitigen, was die ballistischen Eigenschaften der Waffe verbessert.

Dies wird bei einem Magazin mit den Merkmalen des Anspruchs 1 erreicht.

Der Querschnitt des geschlossenen Kanals wiederholt die Form der Mantellinie des Außenteils des Containers, und die Länge des Kanals ist so bemessen, daß der Spalt zwischen zwei nebeneinander stehenden Containern deren freie Bewegung durch den Kanal gewährleistet.

Im Magazingehäuse ist zwischen der oberen Gehäusewand und dem geschlossenen Kanal ein Gleitstein angeordnet, der sich mit den Containern berührt und für eine stabile aufeinanderfolgende Anordnung eines jeden geladenen Containers auf der Schußlinie gleichachsig mit dem Geschoßkanal des Laufs der Waffe vor dem Schuß sorgt. Die auf der Seite des geschlossenen Kanals befindliche Wand des Gleitsteins besitzt eine Form, die die Form der Außenwandung des Kanals wiederholt, wenn sich die Container durch den Kanal bewegen. An der auf der Seite des geschlossenen Kanals befindlichen Wand des Gleitsteins ist ein Ausschnitt vorhanden, dessen Form die Form der Mantellinie der äußeren Seitenwandung des Containers wiederholt. Zwischen einer Gehäusewand und dem Gleitstein ist wenigstens eine Feder angeordnet, die den Gleitstein von der Gehäuswand so abdrückt, daß bei jeder Fortbewegung der Container durch den geschlossenen Kanal die untere Seite des Gleitsteins zu einer natürlichen Fortsetzung der Seitenwandung des Kanals wird, und beim Heranführen eines nächstfolgenden geladenen Containers an die Schußlinie senkt sich der Gleitstein auf den Container, um die Lage des Containers vor dem Schuß zu fixieren.

Das Fenster zum Laden des Magazins mit Geschossen befindet sich in einer Gehäusewand oberhalb des geschlossenen Kanals über der durchgehenden Bohrung der Container. Die Breite des Fensters zum Laden des Magazins mit Geschossen ist kleiner als das äußere Quermaß des Containers, aber größer als das Quermaß des Geschosses.

An einer Seitenwand des Magazins ist eine Längsöffnung vorgesehen, deren Breite kleiner als das Längsmaß des Containers ist und die zur Verschiebung der Container unter Einwirkung eines Fingers des Schützen beim Laden der Container mit Geschossen bestimmt ist.

Das Magazin enthält eine flache Feder, die an einer Gehäusewand über der Geschoßöffnung, angeordnet ist, wobei die Feder eine Bohrung zum Eintritt eines Geschosses aus dem Container in den Lauf der Waffe beim Schuß aufweist, deren Durchmesser größer als das Quermaß des Geschosses ist.

Das Magazin enthält zusätzlich ein zweites Fenster, das in einer Gehäusewand oberhalb des geschlossenen Kanals über der durchgehenden Bohrung der Container für einen zweiten Außenhebel der Abzugseinrichtung vorgesehen ist, unter dessen Einwirkung die Abführung eines leeren Containers von der Schußlinie nach dem Schuß erfolgt.

Der ein Gehäuse enthaltende Container für Geschosse des Magazins von Luftdruckwaffen besitzt eine laufbezogene, bei der Anordnung des Containers im Magazin auf der Seite des Laufs befindliche Stirnseite und eine schieberbezogene, auf der Seite des Einströmens einer Gasportion befindliche Stirnseite, wobei die durchgehende Bohrung zwischen der laufbezogenen und der schieberbezogenen Seite liegt, innerhalb der Bohrung sind an deren Wandung Längsvorsprünge, die näher zur laufbezogenen Stirnseite angebracht sind, und rückwärtige Vorsprünge, die näher zur schieberbezogenen Stirnseite angebracht sind, vorhanden, welche Vorsprünge zum Halten des Geschosses im Inneren des Containers nach dessen Laden bestimmt sind. Dabei befinden sich die Längsvorsprünge in einem gewissen Abstand von der laufbezogenen Stirnseite des Containers, während die rückwärtigen Vorsprünge in einem gewissen Abstand von der schieberbezogenen Stirnseite des Containers gelegen sind. Die Container können eine willkürliche Form besitzen, beispielsweise eine sphärische oder eine zylindrische oder eine ballige Form. Die zum Laden in den Container verwendeten Geschosse können eine willkürliche Form haben und z.B. sphärisch oder zylindrisch oder spindelförmig ausgebildet sein, sie können aus Eisen bestehen oder einen Eisenkern aufweisen oder aus einem weicheren Metall oder aus Kunststoff hergestellt sein.

### Verzeichnis von Zeichnungsfiguren

Es zeigt:
Fig. 1 das Magazin, Gesamtansicht;
Fig. 2 das Magazin, Vorderansicht;
Fig. 3 das Magazin, Seitenansicht;
Fig. 4 eine Variante der Unterbringung des Magazins im Griff der Waffe;
Fig. 5 einen Schnitt nach Linie I - I der Fig. 3, wenn sich ein geladener Container auf der Schußlinie vor dem Schuß befindet;
Fig. 6 einen Container, Gesamtansicht;
Fig. 7 das Magazin, Rückansicht;
Fig. 8 das Magazin mit einem Hebel der Abzugseinrichtung, Gesamtansicht;
Fig. 9 das Magazin mit zwei Hebeln der Abzugseinrichtung, Gesamtansicht;
Fig. 10 einen Gleitstein, Gesamtansicht;
Fig. 11 einen Schnitt nach Linie II - II der Fig. 2, wenn das Magazin in einer Waffe mit unbeweglichem Lauf untergebracht ist;
Fig. 12 einen Schnitt nach Linie II - III der Fig. 3, wenn das Magazin in der Konstruktion einer Waffe mit unbeweglichem Lauf verwendet wird;
Fig. 13 einen Schnitt nach Linie II - II der Fig. 2, wenn ein Magazin nach EP 1 184 639 A1 in einer Waffe mit beweglichem Lauf untergebracht ist;
Fig. 14 einen Schnitt nach Linie IV - IV der Fig. 3, wenn ein Magazin nach EP 1 184 639 A1 in der Konstruktion einer Waffe mit beweglichem Lauf verwendet wird;
Fig. 15 ein Container mit Geschoß, Ansicht von einer Stirnseite her;
Fig. 16 einen Schnitt nach Linie V - V der Fig. 15, wenn ein Container zylindrischer Form ungeladen ist;
Fig. 17 einen Schnitt nach Linie V - V der Fig. 15, wenn ein Container balliger Form ungeladen ist.

### Beste Ausführungsform der Erfindung

Das Magazin (Fig. 1 bis 3) für Geschosse verschießende Luftdruckwaffen, das beispielsweise im Griff einer Waffe (Fig. 4) untergebracht wird, enthält ein Gehäuse 1. Im Inneren des Gehäuses 1 befindet sich ein geschlossener Kanal 2 (Fig. 5). Im Kanal 2 werden aufeinanderfolgend Container 3 (Fig. 6) angeordnet, von denen jeder eine durchgehende Bohrung 4 zum Laden desselben mit einem Geschoß 5 aufweist.

In einer Wand 6 des Gehäuses 1, die sich auf der Seite eines Kanals 7 befindet, aus welchem eine Gasportion im Augenblick des Schusses in den Container 3 gelangt, ist ein Fenster 8 (Fig. 7) vorhanden. An der zum Fenster 8 entgegengesetzten Wand 9 des Gehäuses 1, die sich auf der Seite des Laufs 10 der Waffe befindet, ist eine Geschoßöffnung 11 vorhanden, durch die unter dem Druck einer Gasportion das Geschoß 5 beim Schuß aus dem Container 3 in den Geschoßkanal 12 des Laufs 10 der Waffe gelangt. Das Fenster 8 und die Geschoßöffnung 11 liegen gleichachsig mit der durchgehenden Bohrung 4 des Containers 3, wenn ein mit einem Geschoß 5 geladener Container 3 eine Stellung auf der Schußlinie unmittelbar vor dem Schuß einnimmt..

In der Wand 6 des Gehäuses 1 ist ein weiteres Fenster 13 zum Laden der Container 3 mit den Geschossen 5 vorhanden. Dieses Fenster 13 ist zumindest über einem der Container 3 angebracht. Die Breite des Fensters 13 ist größer als das Quermaß des Geschosses 5 und kleiner als das Quermaß der Stirnseite des Containers 3 gewählt, die an das Gehäuse 1 auf der Seite des Fensters 13 angrenzt.

Oberhalb des geschlossenen Kanals 2 ist auf der Seite der durchgehenden Bohrungen 4 der Container 3 in der Wand 9 ein Fenster 14 (Fig. 8) vorgesehen, das für einen Außenhebel 15 bestimmt ist, welcher mit der Abzugseinrichtung 16 der Waffe verbunden ist. Unter der Wirkung des Hebels 15, wenn z.B. der Endteil des Hebels 15 ins Innere eines fortzubewegenden Containers 3 eindringt, findet die Verschiebung der Container 3 durch den geschlossenen Kanal 2 unter aufeinanderfolgender Zuführung eines jeden mit einem Geschoß 5 geladenen Containers 3 an die Schußlinie statt.

Damit die Container 3 durch den geschlossenen Kanal 2 zuverlässiger bewegt werden, kann oberhalb des geschlossenen Kanals 2 auf der Seite der durchgehenden Bohrungen 4 der Container 3 z.B. in der Wand 9 ein zweites Fenster 17 (Fig. 9) vorgesehen sein, das für einen zweiten Außenhebel 18 bestimmt ist, welcher mit der Abzugseinrichtung 16 der Waffe verbunden ist. Unter der Wirkung des zweiten Hebels 18 werden die Container 3 in derselben Richtung durch den geschlossenen Kanal 2 unter aufeinanderfolgender Abführung eines jeden leeren Containers 3 von der Schußlinie nach dem Schuß bewegt. Dank einer zusätzlichen Kraft des Hebels 18 wird ein gewisses Verklemmen der Container 3 bei deren Bewegung durch den Kanal 2 beseitigt.

Zu einer genaueren gleichachsigen Übereinstimmung eines jeden geladenen Containers 3, der an die Schußlinie für einen nächstfolgenden Schuß herangeführt wird, mit dem Geschoßkanal 12 des Laufs 10 ist im Inneren des Magazingehäuses 1 zwischen seiner oberen Wand 19 und dem geschlossenen Kanal 2 ein Gleitstein 20 (Fig. 10) eingebaut. Zwischen der Gehäusewand 19 und dem Gleitstein 20 ist wenigstens eine Feder 21 so angeordnet, daß der Gleitstein 20 um einen gewissen Betrag in den Kanal 2 eindringt, wenn ein nächstfolgender geladener Container 3 auf der Schußlinie unmittelbar vor dem Schuß zu stehen kommt (Fig. 5). Die untere Wand 22 des Gleitsteins 20, die eine konkave Form besitzt, welche die Form der äußeren Mantellinie des Kanals 2 wiederholt, ist gleichsam natürlicher Bestandteil dieses Kanals 2, wenn die Container 3 unter der Wirkung der Hebel 15 und 18 durch den Kanal 2 bewegt werden. Ein Teil der unteren Wand 22 des Gleitsteins 20 weist einen Ausschnitt 23 auf, dessen Form die Form der Mantellinie der äußeren Seitenwandung 24 des Containers 3 wiederholt. Dabei berührt sich der Gleitstein 20 mit den Containern 3 ständig und gewährleistet eine stabile Lage eines jeden geladenen Containers 3 auf der Schußlinie vor dem Schuß.

Zum bequemen Laden des Magazins mit den Geschossen 5 ist an der Seitenwand 25 des Gehäuses 1 eine Längsöffnung 26 vorhanden, deren Breite kleiner als das Längsmaß des Containers 3 (Fig. 1) ist.

Das Magazin enthält zusätzlich eine flache Feder 27, die eine flache Platte mit Bohrung 28 darstellt. In einer Waffe mit unbeweglichem Lauf wird die Feder 27 an der Wand 9 des Gehäuses 1 auf der Seite des Laufs 10 vor dem Container 3 so angebracht, daß die Bohrung 28 gleichachsig mit der durchgehenden Bohrung 4 eines auf der Schußlinie befindlichen geladenen Containers 3 und dem Geschoßkanal 12 des Laufs 10 liegt (Fig.11, 12).

Zur Beseitigung eines Verklemmens der Container 3 während ihrer Bewegung durch den geschlossenen Kanal 2 wiederholt der Querschnitt des Kanals 2 die Form der Mantellinie des Außenteils der Container 3. Die Länge des Kanals 2 ist so gewählt, daß der Spalt zwischen zwei nebeneinander stehenden Containern 3 deren freie Fortbewegung durch den Kanal 2 gewährleistet.

Das Laden des Magazins geschieht folgendermaßen. Vorläufig werden die Container 3 im Kanal 2 innerhalb des Magazingehäuses angeordnet. Durch das Fenster 13 in der Wand des Gehäuses 1 hindurch wird in jeden Container 3 ein Geschoß 5 geladen. Nachdem alle gegenüber dem Fenster 13 stehenden Container 3 geladen sind, werden durch die Öffnung 26 in der Seitenwand 25 des Gehäuses 1 alle Container 3 mit einem Finger durch den Kanal 2 geschoben, bis eine nächstfolgende Gruppe von leeren Containern 3 gegenüber dem zum Laden bestimmten Fenster 13 eingestellt ist. Nach dem Laden sämtlicher Container 3 ist das Magazin zum Einstecken in die Waffe bereit. Ähnlich erfolgt die Nachladung des Magazins.

Der Container 3 (Fig. 6, 15) für die Geschosse 5 des Magazins für Luftdruckwaffen enthält ein Gehäuse 29. Im Gehäuse 29 ist zwischen seiner faufbezogenen Stirnseite 30, die sich auf der Seite des Laufs 10 der Waffe bei der Aufnahme des Containers 3 im Magazin befindet, und der schieberbezogenen Stirnseite 31, die sich auf der Seite des Einströmens einer Gasportion befindet, eine durchgehende Bohrung 4 vorhanden. Innerhalb der Bohrung 4 sind an deren Wandung 32 Längsvorsprünge 33 (Fig. 16, 17), die näher zur laufbezogenen Stirnseite 30 angebracht sind, und rückwärtige Vorsprünge 34, die näher zur schieberbezogenen Stirnseite 31 angebracht sind, vorhanden, welche das Geschoß 5 innerhalb des Containers 3 nach dessen Laden halten. Die Längsvorsprünge 33 und die rückwärtigen Vorsprünge 34 befinden sich in einem gewissen Abstand von der laufbezogenen bzw. schieberbezogenen Stirnseite, damit der in den Container eindringende Endteil der Hebel 15 und 18 nicht bis an das im Container 3 befindliche Geschoß 5 reichen kann.

Die Form der Mantellinie der Außenseite des Containers 3 wiederholt die Form des geschlossenen Kanals 2, durch welchen die Geschosse im Magazin bewegt werden. Daher können die Container 3 beispielsweise eine zylindrische, eine ballige oder eine andere Form besitzen. Dabei können die zum Laden in den Container 3 verwendeten Geschosse 5 eine sphärische, zylindrische, spindelförmige oder eine beliebige andere willkürliche Form haben. Bei Verwendung der Container 3 für die Geschosse 5 wird im Magazin jegliche Verformung der Geschosse wegen mechanischer Einwirkung der Geschosse aufeinander oder seitens der Teile der Waffe selbst ausgeschlossen. Deshalb können Geschosse, die in einer Waffe eingesetzt werden, welche Magazine mit Geschoßcontainern benutzt, nicht nur aus Eisen bestehen, sondern auch aus einem weicheren Metall oder aus Kunststoff sowohl mit als auch ohne Eisenkern hergestellt sein.

### Gewerbliche Verwertbarkeit

Die Erfindung kann leicht aus neuzeitlichen Werkstoffen auf Basis der existierenden Technologie hergestellt werden und läßt sich in Mehrlade-Luftdruckwaffen, die Geschosse verschießen, am effektivsten anwenden.

## Patentansprüche

1. Magazin für Geschosse verschießende Luftdruckwaffen, mit unbeweglichem Lauf, mit einem Gehäuse (1), wobei das Gehäuse (1) mit Containern (3) ausgerüstet ist, die jeweils eine durchgehende Bohrung (4) zur Unterbringung eines Geschosses (5) willkürlicher Form besitzen, und wobei das Gehäuse (1) aufweist:
- ein erstes Fenster (13) zum Laden des Magazins mit Geschossen (5),
- einen geschlossenen Kanal (2) innerhalb des Gehäuses (1), in dem die Container (3) bewegt werden, mit der Möglichkeit der aufeinanderfolgenden Zuführung eines jeden mit einem Geschoss (5) geladenen Containers (3) an die Schusslinie für den Schuss unter gleichzeitiger Abführung eines leeren Containers (3) von der Schusslinie nach dem Schuss,
- eine erste Gehäusewand (9) mit einer Geschossöffnung (11), durch die das Geschoss (5) beim Schuss unter der Einwirkung einer Gasportion aus dem Container (3) in den Geschosskanal (12) des Laufs (10) der Waffe gelangt,
- eine zur ersten Gehäusewand (9) entgegengesetzte zweite Gehäusewand (6) mit einem zweiten Fenster (8), das zum Einströmen einer Gasportion in den Container (3) für die Ausführung eines Schusses dient und gleichachsig mit dem Geschosskanal (12) des Laufs (10) der Waffe und der durchgehenden Bohrung (4) eines mit dem Geschoss (5) geladenen Containers (3) angeordnet ist, der sich vor dem Schuss auf der Schusslinie befindet,
- ein in der ersten Gehäusewand (9) oberhalb des geschlossenen Kanals (2) über der durchgehenden Bohrung (4) der Container (3) angebrachtes drittes Fenster (14) für einen Außenhebel (15) der Abzugseinrichtung, und
- eine oberhalb der Geschossöffnung (11) an der ersten Gehäusewand (9) angebrachte flache Feder (27) mit einer Bohrung (28) zum Eintritt eines Geschosses (5) aus dem Container (3) in den Lauf (12) der Waffe, wobei der Durchmesser der Bohrung (28) in der Feder (27) größer als das Quermaß des Geschosses (5) ist.

2. Magazin nach Anspruch 1, **dadurch gekennzeichnet, dass** der Querschnitt des Kanals (2) die Form einer Mantellinie eines Außenteils (24) des Containers (3) wiederholt, und die Länge des Kanals (2) so bemessen ist, dass ein Spalt zwischen zwei nebeneinander stehenden Containern (3) deren freie Bewegung durch den Kanal (2) gewährleistet.

3. Magazin nach Anspruch 1, **gekennzeichnet durch** einen Gleitstein (20), der im Gehäuse (1) zwischen einer vierten, oberen Gehäusewand (19) und dem Kanal (2) angeordnet ist, im Kontakt mit den Containern (3) steht und vor dem Schuss für eine stabile aufeinanderfolgende Anordnung eines jeden geladenen Containers (3) auf der Schusslinie gleichachsig mit dem Geschosskanal (12) des Laufs (10) der Waffe sorgt.

4. Magazin nach Anspruch 3, **dadurch gekennzeichnet, dass** eine auf der Seite des geschlossenen Kanals (2) befindliche Wand (22) des Gleitsteins (20) eine Form besitzt, welche die Form einer Außenwandung des Kanals (2) wiederholt.

5. Magazin nach Anspruch 4, **dadurch gekennzeichnet, dass** an der auf der Seite des geschlossenen Kanals (2) befindlichen Wand (22) des Gleitsteins (20) ein Ausschnitt (23) vorhanden ist, dessen Form die Form einer äußeren Seitenwandung des Containers (3) wiederholt.

6. Magazin nach Anspruch 3, **dadurch gekennzeichnet, dass** zwischen der vierten, oberen Gehäusewand (19) und dem Gleitstein (20) wenigstens eine Feder (21) angeordnet ist, die den Gleitstein (20) von der Gehäusewand (19) weg drückt, so dass bei jeder Fortbewegung der Container (3) durch den geschlossenen Kanal (2) die untere Wand (22) des Gleitsteins (20) zu einer natürlichen Fortsetzung der Seitenwandung des Kanals (2) wird, und sich der Gleitstein (20) beim Heranführen eines nächstfolgenden geladenen Containers (3) an die Schusslinie auf den Container (3) senkt, um die Lage des Containers (3) vor dem Schuss zu fixieren.

7. Magazin nach Anspruch 1, **dadurch gekennzeichnet, dass** sich das erste Fenster (13) zum Laden des Magazins mit Geschossen (5) in der zweiten Gehäusewand (6) oberhalb des geschlossenen Kanals (2) über der durchgehenden Bohrung (4) der Container (3) befindet.

8. Magazin nach Anspruch 7, **dadurch gekennzeichnet, dass** die Breite des ersten Fensters (13) zum Laden des Magazins mit Geschossen (5) kleiner als das äußere Quermaß des Containers (3) aber größer als das Quermaß des Geschosses (5) ist.

9. Magazin nach Anspruch 7, **dadurch gekennzeichnet, dass** an einer Seitenwand (25) des Gehäuses eine Längsöffnung (26) vorgesehen ist, deren Breite kleiner als das Längsmaß des Containers (3) ist und die zur Verschiebung der Container (3) unter der Einwirkung eines Fingers des Schützen beim Laden der Container mit Geschossen (5) bestimmt ist.

10. Magazin nach Anspruch 1, **dadurch gekennzeichnet, dass** in der ersten Gehäusewand (9) oberhalb des geschlossenen Kanals (2) über der durchgehenden Bohrung (4) der Container (3) ein weiteres Fenster (17) für einen zweiten Außenhebel (18) der Abzugseinrichtung vorgesehen ist, unter dessen Einwirkung die Abführung eines leeren Containers (3) von der Schusslinie nach dem Schuss erfolgt.

## Claims

1. Magazine for projectile-firing pneumatic weapons with immobile barrel, comprising a casing (1), the casing (1) being equipped with containers (3) which in each case have a continuous bore (4) for housing a projectile (5) of arbitrary shape, and the casing (1) having:
- a first window (13) for loading the magazine with projectiles (5),
- a closed channel (2) within the casing (1) in which the containers (3) are moved, with the possibility of successive feeding of each container (3) loaded with a projectile (5) to the firing line for firing with simultaneous removal of the empty container (3) from the firing line after firing,
- a first casing wall (9) having a projectile opening (11) through which the projectile (5), on firing, passes from the container (3) into the projectile channel (12) of the barrel (10) of the weapon under the action of a gas portion,
- a second casing wall (6) opposite the first casing wall (9) and having a second window (8) which serves for the inflow of a gas portion into the container (3) for implementing firing and is arranged coaxially with the projectile channel (12) of the barrel (10) of the weapon and the continuous bore (4) of a container (3) which is loaded with the projectile (5) and present on the firing line prior to firing,
- a third window (14) for an outer lever (15) of the trigger device, which window (14) is mounted in the first casing wall (9) above the closed channel (2) over the continuous bore (4) of the container (3), and
- a flat spring (27) which is mounted above the projectile opening (11) on the first casing wall (9) and has a bore (28) for entry of a projectile (5) from the container (3) into the barrel (12) of the weapon, the diameter of the bore (28) in the spring (27) being greater than the transverse dimension of the projectile (5).

2. Magazine according to Claim 1, **characterized in that** the cross-section of the channel (2) repeats the shape of a generator of an outer part (24) of the container (3), and the length of the channel (2) is such that a gap between two adjacent containers (3) ensures the free movement thereof through the channel (2).

3. Magazine according to Claim 1, **characterized in that** a sliding block (20) which is arranged in the casing (1) between a fourth, upper casing wall (19) and the channel (2) is in contact with the containers (3) and, prior to firing, ensures a stable successive arrangement of each loaded container (3) on the firing line coaxially with the projectile channel (12) of the barrel (10) of the weapon.

4. Magazine according to Claim 3, **characterized in that** a wall (22) of the sliding block (20), which wall is present on the side of the closed channel (2), has a shape which repeats the shape of an outer wall of the channel (2).

5. Magazine according to Claim 4, **characterized in that** a cut-out (23) whose shape repeats the shape of an outer side wall of the container (3) is present on the wall (22) of the sliding block (20), which wall (22) is present on the side of the closed channel (2).

6. Magazine according to Claim 3, **characterized in that** at least one spring (21) is arranged between the fourth, upper casing wall (19) and the sliding block (20), which spring (21) presses the sliding block (20) away from the casing wall (19) so that, each time the containers (3) are advanced through the closed channel (2), the lower wall (22) of the sliding block (20) becomes a natural continuation of the side wall of the channel (2), and the sliding block (20) drops onto the container (3) when the next loaded container (3) is advanced to the firing line, in order to fix the position of the container (3) prior to firing.

7. Magazine according to Claim 1, **characterized in that** the first window (13) for loading the magazine with projectiles (5) is present in the second casing wall (6) above the closed channel (2) over the continuous bore (4) of the container (3).

8. Magazine according to Claim 7, **characterized in that** the width of the first window (13) for loading the magazine with projectiles (5) is smaller than the outer transverse dimension of the container (3) but larger than the transverse dimension of the projectile (3).

9. Magazine according to Claim 7, **characterized in that** a longitudinal opening (26) whose width is smaller than the longitudinal dimension of the container (3) and which is intended for pushing the container (3) under the action of a finger of the marksman during loading of the containers with projectiles (5) is provided on a side wall (25) of the casing.

10. Magazine according to Claim 1, **characterized in that** a further window (17) for a second outer lever (18) of the trigger device is provided in the first casing wall (9) above the closed channel (2) over the continuous bore (4) of the containers (3), under the action of which window an empty container (3) is removed from the firing line after firing.

## Revendications

1. Magasin pour armes à air comprimé tirant des projectiles avec un canon immobile, avec un boîtier (1), dans lequel le boîtier (1) est équipé de conteneurs (3), qui possèdent respectivement un perçage traversant (4) pour loger un projectile (5) de forme arbitraire, et dans lequel le boîtier (1) présente :
- une première fenêtre (13) pour charger le magasin avec des projectiles (5),
- un canal fermé (2) dans le boîtier (1), dans lequel les conteneurs (3) sont déplacés, avec la possibilité de l'acheminement successif de chaque conteneur (3) chargé d'un projectile (5) sur la ligne de tir pour le tir, tout en évacuant simultanément un conteneur vide (3) de la ligne de tir après le tir,
- une première paroi de boîtier (9) avec une ouverture de projectile (11), à travers laquelle le projectile (5) parvient, lors du tir, sous l'action d'une fraction de gaz, hors du conteneur (3) dans le canal de projectile (12) du canon (10) de l'arme,
- une deuxième paroi de boîtier (6) opposée à la première paroi de boîtier (9) et comprenant une deuxième fenêtre (8), qui sert à la pénétration d'une fraction de gaz dans le conteneur (3) pour l'exécution d'un tir et qui est disposée de manière équiaxe avec le canal de projectile (12) du canon (10) de l'arme et le perçage traversant (4) d'un conteneur (3) chargé par le projectile (5), qui se trouve avant le tir sur la ligne de tir,
- une troisième fenêtre (14) ménagée dans la première paroi de boîtier (9) au-dessus du canal fermé (2) par-dessus le perçage traversant (4) du conteneur (3) pour un levier externe (15) du dispositif de détente, et
- un ressort plat (27) appliqué au-dessus de l'ouverture deprojectile (11) sur la première paroi de boîtier (9) avec un perçage (28) pour l'entrée d'un projectile (5) provenant du conteneur (3) dans le canon (12) de l'arme, le diamètre du perçage (28) dans le ressort (27) étant supérieur à la mesure transversale du projectile (5).

2. Magasin selon la revendication 1, **caractérisé en ce que** la section transversale du canal (2) reproduit la forme d'une génératrice d'une partie externe (24) du conteneur (3) et la longueur du canal (2) est dimensionnée de sorte qu'une fente entre deux conteneurs (3) situés l'un à côté de l'autre garantisse leur mouvement libre à travers le canal (2).

3. Magasin selon la revendication 1, **caractérisé par** un coulisseau (20), qui est aménagé dans le boîtier (1) entre une quatrième paroi de boîtier supérieure (19) et le canal (2), se trouve en contact avec les conteneurs (3) et veille avant le tir à un agencement successif stable de chaque conteneur chargé (3) sur la ligne de tir de manière équiaxe avec le canal de projectile (12) du canon (10) de l'arme.

4. Magasin selon la revendication 3, **caractérisé en ce qu'**une paroi (22) du coulisseau (20) se trouvant du côté du canal fermé (2) possède une forme qui reproduit celle d'une paroi externe du canal (2).

5. Magasin selon la revendication 4, **caractérisé en ce que** sur la paroi (22) du coulisseau (20) se trouvant du côté du canal fermé (2) est située une section (23), dont la forme reproduit celle d'une paroi latérale externe du conteneur (3).

6. Magasin selon la revendication 3, **caractérisé en ce qu'**entre la quatrième paroi de boîtier supérieure (19) et le coulisseau (20) est aménagé au moins un ressort (21) qui repousse le coulisseau (20) de la paroi de boîtier (19) de sorte qu'à chaque avancement du conteneur (3) à travers le canal fermé (2), la paroi inférieure (22) du coulisseau (20) devienne un prolongement naturel de la paroi latérale du canal (2) et que le coulisseau (20) s'abaisse sur le conteneur (3) dès lors qu'un conteneur chargé (3) suivant est amené sur la ligne de tir pour fixer la position du conteneur (3) avant le tir.

7. Magasin selon la revendication 1, **caractérisé en ce que** la première fenêtre (13) pour charger le magasin en projectiles (5) se trouve dans la deuxième paroi de boîtier (6) au-dessus du canal fermé (2) par-dessus le perçage traversant (4) du conteneur (3).

8. Magasin selon la revendication 7, **caractérisé en ce que** la largeur de la première fenêtre (13) pour charger le magasin en projectiles (5) est plus petite que la mesure transversale externe du conteneur (3), mais plus grande que la mesure transversale du projectile (5).

9. Magasin selon la revendication 7, **caractérisé en ce que** sur une paroi latérale (25) du boîtier est ménagée une ouverture longitudinale (26), dont la largeur est plus petite que la mesure longitudinale du conteneur (3) et qui est déterminée pour faire coulisser le conteneur (3) sous l'action d'un doigt du tireur lors du chargement du conteneur en projectiles (5).

10. Magasin selon la revendication 1, **caractérisé en ce que** dans la première paroi de boîtier (9), au-dessus du canal fermé (2), par-dessus le perçage traversant (4) du conteneur (3), est ménagée une autre fenêtre (17) pour un second levier externe (18) du dispositif de détente, sous l'action duquel il se produit l'évacuation d'un conteneur vide (3) de la ligne de tir après le tir.
